# FASCICULE DE BREVET EUROPEEN

(11) **EP 2 474 957 B1**
(45) Date de publication et mention de la délivrance du brevet: **18.12.2013**
(21) Numéro de dépôt: 12150040.9
(22) Date de dépôt: 03.01.2012
(51) Int. Cl.: G08B 5/36, G08B 27/00, H04B 1/03

(54) **Emetteur d'un système d'appel pour une installation comprenant une pluralité de lieux d'appel**
Sender eines Anrufsystems für eine Anlage, die eine Vielzahl von Anruforten umfasst
Emitter of a call system for a facility including a plurality of call locations

(30) Priorité: 06.01.2011 FR 1150102
(43) Date de publication de la demande: 11.07.2012
(73) Titulaire: Hexagone, 95100 Argenteuil (FR)
(72) Inventeur: CHOURAQUI, Yoann, 95100 ARGENTEUIL (FR)
(74) Mandataire: Maillet, Alain

(56) Documents cités:
- WO-A1-97/18539
- US-A- 4 019 139
- US-A- 4 777 488
- US-B1- 7 372 361

## Description

La présente invention concerne un émetteur d'un système d'appel pour une installation comprenant une pluralité de lieux d'appel possibles, un récepteur d'un tel système d'appel, ainsi qu'un tel système d'appel.

Le document US-A-4,777,488 divulgue un émetteur comportant des touches pour différents types d'appel et un récepteur comportant des indicateurs du lieu d'émission et du type d'appel.

Dans le cadre d'une installation comme par exemple, une piscine publique, il y a plusieurs lieux et pour chacun de ces lieux, un membre du personnel qui se trouve dans ledit lieu doit pouvoir faire appel à d'autres membres du personnel répartis dans ladite installation en cas de besoin.

Pour effectuer ces appels, on connaît un système d'appel qui est constitué de plusieurs talkie-walkies et chaque membre du personnel susceptible d'utiliser un tel talkie-walkie en possède un. Mais, dans certains cas, l'utilisation d'un tel système n'est pas aisée. Par exemple, lorsqu'un individu est en train de se noyer, il est difficile pour le maître-nageur d'effectuer le sauvetage et d'appeler en même temps des secours.

Il peut s'agir également d'une caissière qui se trouve face à des individus dangereux et qui souhaite qu'une aide lui soit apportée.

Il peut s'agir également d'un technicien qui est blessé dans un local technique et qui souhaite que quelqu'un vienne le secourir.

Il peut également s'agir plus généralement d'un membre du personnel ayant besoin d'aide et qui ne pouvant pas parler, ne peut pas indiquer le lieu précis où il se trouve et où l'aide doit lui être apportée.

Pour toutes ces situations et pour beaucoup d'autres pour lesquelles le membre du personnel lançant l'appel ne peut pas parler, le talkie-walkie ne constitue pas une solution adéquate.

Un objet de la présente invention est de proposer un émetteur d'un système d'appel pour une installation comprenant une pluralité de lieux d'appel possibles qui ne présente pas les inconvénients de l'art antérieur et qui en particulier permet à une personne de lancer un appel particulier tout en indiquant le lieu d'où elle lance l'appel. A cet effet, est proposé un émetteur d'un système d'appel pour une installation comprenant une pluralité de lieux d'appel, l'émetteur comportant:
- au moins deux touches d'un premier type, chaque touche du premier type correspondant à un desdits lieux,
- au moins deux touches d'un deuxième type, chaque touche du deuxième type correspondant à un type d'appel particulier, et
- un module d'émission prévu pour émettre un signal représentatif de la touche du premier type activée et de la touche du deuxième type activée.

L'invention proposé également un système d'appel pour une installation comprenant une pluralité de lieux d'appel, le système d'appel comportant:
- un émetteur présentant:
- au moins deux touches d'un premier type, chaque touche du premier type correspondant à un desdits lieux,
- au moins deux touches d'un deuxième type, chaque touche du deuxième type correspondant à un type d'appel particulier, et
- un module d'émission prévu pour émettre un signal représentatif de la touche du premier type activée et de la touche du deuxième type activée, et
- un récepteur présentant:
- au moins deux indicateurs d'un premier type, chaque indicateur du premier type correspondant à un desdits lieux,
- au moins deux indicateurs d'un deuxième type, chaque indicateur du deuxième type correspondant à un desdits types d'appel, et
- un module de réception prévu pour recevoir ledit signal représentatif et pour activer l'indicateur du premier type correspondant à la touche du premier type activée et pour activer l'indicateur du deuxième type correspondant à la touche du deuxième type activée.

Avantageusement, l'émetteur et le récepteur constituent un seul dispositif.

Avantageusement, chaque touche du premier type constitue un indicateur du premier type, et chaque touche du deuxième type constitue un indicateur du deuxième type.

L'invention propose également une installation comprenant une pluralité de lieux d'appel et un système d'appel selon l'une des variantes précédentes.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels :
la Fig. 1 représente une vue schématique d'une piscine publique,
la Fig. 2 est une représentation d'un émetteur selon l'invention, et
la Fig. 3 est une représentation d'un récepteur.

La Fig. 1 montre une vue schématique d'une installation 100 du type piscine publique dans laquelle l'invention est mise en oeuvre. Bien sûr, la piscine publique 100 constitue un exemple d'utilisation de l'invention qui peut être mise en oeuvre dans d'autres installations.

La piscine publique 100 comporte une pluralité de lieux d'appel 104-112:
- un hall d'entrée 104 où est localisée la caisse,
- des vestiaires 108,
- des sanitaires 110,
- une zone de baignade 112 où est localisé le bassin 102, et
- un local technique 106.

La Fig. 2 montre un émetteur 200 et la Fig. 3 montre un récepteur 300. L'émetteur 200 comprend:
- au moins deux touches 206a-d d'un premier type, chaque touche du premier type 206a-d correspondant à un desdits lieux 104-112,
- au moins deux touches 208a-c d'un deuxième type, chaque touche du deuxième type 208a-c correspondant à un type d'appel particulier, et
- un module d'émission prévu pour émettre un signal représentatif de la touche du premier type 206a-d activée et de la touche du deuxième type 208a-c activée.

Ainsi, lorsqu'un membre du personnel active une touche du premier type 206a-d et une touche du deuxième type 208a-c, il informe rapidement et simplement les autres membres du personnel possédant un récepteur 300 du lieu d'où provient l'appel et de quel type d'appel il s'agit.

La touche du premier type 206a-d permet au membre du personnel ayant l'émetteur 200 d'indiquer le lieu 104-112 d'où il appelle.

Les différents types d'appel sont tous différents, et chacun correspond à un appel particulier. Par exemple, il peut s'agir, dans le cas où il y a trois touches du deuxième type 208a-c, d'un appel interne, d'un appel externe, ou de messages préenregistrés.

Le module d'émission comporte par exemple une unité de contrôle et une unité de communication du type communication radio. L'unité de contrôle scrute les touches 206a-d et 208a-c qui sont activées et génère un signal qu'elle envoie à l'unité de communication qui la transmet.

Dans un autre mode de réalisation de l'invention, l'unité de communication peut être du type communication filaire, optique ou autre.

L'appel interne permet par exemple au maître-nageur de demander à quelqu'un de venir l'épauler lorsqu'il pense que des problèmes vont survenir. L'appel interne permet également à la caissière qui n'est pas à l'aise face à certains clients d'appeler un autre membre du personnel pour l'épauler.

L'appel externe permet de signifier très rapidement un problème grave, par exemple, il peut s'agir d'avertir qu'une noyade est en cours et qu'il faut déclencher un plan d'urgence prévu à l'avance. L'appel externe permet également au technicien qui détecte une fuite d'un produit chimique d'avertir les autres membres du personnel afin de déclencher un plan d'évacuation prévu à l'avance.

Les messages préenregistrés permettent, au membre du personnel ayant l'émetteur 200, de donner des informations qui sont récurrentes dans sa mission, aux autres membres du personnel ou aux usagés. Par exemple, il peut s'agir, pour le maître-nageur, de signifier la fin d'une séance d'aquagym, la fermeture du bassin dans 15 minutes. Pour la caissière, il peut s'agir de signifier la présence d'un représentant qui attend le technicien, ou la présence d'un parent d'élève qui attend le maître-nageur.

La combinaison des touches du premier type 106a-d et des touches du deuxième type 108a-c permet d'indiquer rapidement et simplement le lieu de l'appel et le type d'appel, et ceci sans qu'il soit nécessaire de parler.

Le récepteur 300 comporte:
- au moins deux indicateurs 306a-d d'un premier type, chaque indicateur du premier type 306a-d correspondant à un desdits lieux 104-112,
- au moins deux indicateurs 308a-c d'un deuxième type, chaque indicateur du deuxième type 308a-c correspondant à un desdits types d'appel, et
- un module de réception prévu pour recevoir un signal représentatif émis par l'émetteur 200 et pour activer l'indicateur du premier type 306a-d correspondant au signal et pour activer l'indicateur du deuxième type 308a-c correspondant audit signal.

Les indicateurs 306a-d et 308a-c sont des éléments visuels tels que des éléments lumineux.

Le module de réception comporte par exemple une unité de contrôle et une unité de communication du type communication radio. L'unité de communication reçoit le signal émis par l'unité de communication de l'émetteur 200 et l'envoie à l'unité de contrôle qui l'analyse et active les indicateurs 306a-d et 308a-c correspondants.

Dans un autre mode de réalisation de l'invention, l'unité de communication peut être du type communication filaire, optique ou autre.

Ainsi, lorsque un membre du personnel active, sur son émetteur 200, une touche du premier type 206a-d correspondant à un lieu d'appel particulier et une touche d'un deuxième type 208a-c correspondant à un type d'appel particulier, un autre membre du personnel portant un récepteur 300 voit s'activer l'indicateur du premier type 306a correspondant au lieu d'appel et l'indicateur du deuxième type 308a correspondant au type d'appel.

Ledit autre membre du personnel peut alors se rendre au lieu de l'appel et/ou agir selon des consignes prédéterminées en fonction du type d'appel.

L'invention présente en outre l'avantage qu'un membre du personnel qui ne se trouve pas dans le lieu correspondant habituellement à sa mission peut quand même informer les autres membres du personnel sur la localisation du lieu d'appel et du type d'appel.

Un système d'appel pour l'installation 100 comporte ainsi au minimum un émetteur 200 et un récepteur 300.

Bien sûr, dans le cas où il y a plus de deux membres du personnel, chacun possède un émetteur 200 et un récepteur 300.

Pour des facilités de communications, entre les différents membres du personnel intervenant dans l'installation 100, l'émetteur 200 et le récepteur 300 constituent un seul dispositif. C'est-à-dire que chaque membre du personnel est ainsi capable d'émettre un signal et de recevoir un signal.

Par exemple, le maître-nageur, la caissière et le technicien possèdent chacun un émetteur-récepteur 200, 300.

Chaque touche du premier type 206a-d constitue alors un indicateur du premier type 306a-d, et chaque touche du deuxième type 208a-c constitue alors un indicateur du deuxième type 308a-c.

Chaque touche 206a-d, 208a-c est alors par exemple un bouton poussoir rétro-éclairé, il peut également s'agir d'icônes disposées sur un écran tactile et qui clignotent lorsqu'elles fonctionnent en tant qu'indicateurs 306a-d, 308a-c.

Dans certains modes de réalisation, il est possible de prévoir qu'un récepteur 300 ou qu'un émetteur/récepteur 200, 300 ne soit pas portable mais soit disposé de manière fixe sur un mur de l'installation 100.

Il est également possible de prévoir que l'émetteur 200 et/ou le récepteur 300 possèdent un moyen de diffusion prévu pour diffuser un signal sonore.

Pour assurer une bonne transmission entre les émetteurs et les récepteurs, des répéteurs peuvent être mis en place à l'intérieur de l'installation 100.

Bien entendu, la présente invention n'est pas limitée aux exemples et modes de réalisation décrits et représentés, mais elle est susceptible de nombreuses variantes accessibles à l'homme de l'art.

Par exemple, l'invention a été plus particulièrement décrite dans le cas d'appel entre différents membres du personnel d'une même installation, mais il est possible d'utiliser l'invention dans le cas de visiteurs de ladite installation. Ainsi, il est possible de prêter un émetteur à une personne à mobilité réduite ou à la personne l'accompagnant, ou à un professeur accompagnant une classe, afin qu'il puisse passer des appels si nécessaire afin d'obtenir de l'aide des membres du personnel.

Il est également possible de prévoir que l'activation d'une touche du deuxième type 208a-c ou de certaines d'entre elles, génère la création d'un courriel ou d'un SMS à la personne responsable de l'installation, par exemple au directeur de l'installation qui ne se trouve pas forcément physiquement près d'un récepteur ou dans l'installation mais qui souhaite être informé des incidents.

## Revendications

1. Emetteur (200) d'un système d'appel pour une installation (100) comprenant une pluralité de lieux d'appel (104-112), l'émetteur (200) comportant:
- au moins deux touches (206a-d) d'un premier type, chaque touche du premier type (206a-d) correspondant à un desdits lieux (104-112),
- au moins deux touches (208a-c) d'un deuxième type, chaque touche du deuxième type (208a-c) correspondant à un type d'appel particulier, et
- un module d'émission prévu pour émettre un signal représentatif de la touche du premier type (206a-d) activée et de la touche du deuxième type (208a-c) activée.

2. Système d'appel pour une installation (100) comprenant une pluralité de lieux d'appel (104-112), le système d'appel comportant:
- un émetteur (200) présentant:
- au moins deux touches (206a-d) d'un premier type, chaque touche du premier type (206a-d) correspondant à un desdits lieux (104-112),
- au moins deux touches (208a-c) d'un deuxième type, chaque touche du deuxième type (208a-c) correspondant à un type d'appel particulier, et
- un module d'émission prévu pour émettre un signal représentatif de la touche du premier type (206a-d) activée et de la touche du deuxième type (208a-c) activée, et
- un récepteur (300) présentant:
- au moins deux indicateurs (306a-d) d'un premier type, chaque indicateur du premier type (306a-d) correspondant à un desdits lieux (104-112),
- au moins deux indicateurs (308a-c) d'un deuxième type, chaque indicateur du deuxième type (308a-c) correspondant à un desdits types d'appel, et
- un module de réception prévu pour recevoir ledit signal représentatif et pour activer l'indicateur du premier type (306a-d) correspondant à la touche du premier type (206a-d) activée et pour activer l'indicateur du deuxième type (308a-c) correspondant à la touche du deuxième type (208a-c) activée.

3. Système d'appel selon la revendication 2, **caractérisé en ce que** l'émetteur (200) et le récepteur (300) constituent un seul dispositif.

4. Système d'appel selon la revendication 3, **caractérisé en ce que** chaque touche du premier type (206a-d) constitue un indicateur du premier type (306a-d), et **en ce que** chaque touche du deuxième type (208a-c) constitue un indicateur du deuxième type (308a-c).

5. Installation (100) comprenant une pluralité de lieux d'appel (104-112) et un système d'appel selon l'une des revendications 2 à 4.

## Patentansprüche

1. Sender (200) eines Anrufsystems für eine Anlage (100), die eine Vielzahl von Anruforten (104 - 112) umfasst, wobei der Sender (200) Folgendes umfasst:
- mindestens zwei Tasten (206 a - d) einer ersten Art, wobei jede Taste der ersten Art (206 a - d) einem der genannten Orte (104 - 112) entspricht,
- mindestens zwei Tasten (208 a - c) einer zweiten Art, wobei jede Taste der zweiten Art (208 a - c) einer bestimmten Art des Anrufs entspricht, und
- ein Sendemodul, welches dafür vorgesehen ist, ein Signal auszusenden, welches der betätigten Taste der ersten Art (206 a - d) und der betätigten Taste der zweiten Art (208 a - c) entspricht.

2. Anrufsystem für eine Anlage (100), die eine Vielzahl von Anruforten (104 - 112) umfasst, wobei das Anrufsystem umfasst:
- einen Sender (200) der Folgendes aufweist:
- mindestens zwei Tasten (206 a - d) einer ersten Art, wobei jede Taste der ersten Art (206 a - d) einem der genannten Orte (104 - 112) entspricht,
- mindestens zwei Tasten (208 a - c) einer zweiten Art, wobei jede Taste der zweiten Art (208 a - c) einer bestimmten Art des Anrufs entspricht, und
- ein Sendemodul, welches dafür vorgesehen ist, ein Signal auszusenden, welches der betätigten Taste der ersten Art (206 a - d) und der betätigten Taste der zweiten Art (208 a - c) entspricht, und
- ein Empfänger (300), der Folgendes aufweist:
- mindestens zwei Anzeigen (306 a - d) einer ersten Art, wobei jede Anzeige der ersten Art (306 a - d) einem der genannten Orte (104 - 112) entspricht,
- mindestens zwei Anzeigen (308 a - c) einer zweiten Art, wobei jede Anzeige der zweiten Art (308 a - c) einer der genannten Anrufarten entspricht, und
- ein Empfangsmodul, welches dafür vorgesehen ist, das entsprechende Signal zu empfangen und die Anzeige der ersten Art (306 a - d), die der Taste der ersten Art (206 a - d), die betätigt worden ist, entspricht, zu betätigen, und die einer Anzeige der zweiten Art (308 a - c), die der Taste der zweiten Art (208 a - c) entspricht, die betätigt worden ist, zu betätigen.

3. Anrufsystem nach Anspruch 2,
**dadurch gekennzeichnet, dass**
der Sender (200) und der Empfänger (300) eine einheitliche Vorrichtung bilden.

4. Anrufsystem nach Anspruch 3,
**dadurch gekennzeichnet, dass**
jede Taste der ersten Art (206 a - d) eine Anzeige der ersten Art (306 a - d) bildet, und dass jede Taste der zweiten Art (208 a - c) eine Anzeige der zweiten Art (308 a - c) bildet.

5. Anlage (100) mit einer Vielzahl von Anruforten (104 - 112) und einem Anrufsystem gemäß einem der Ansprüche 2 bis 4.

## Claims

1. Transmitter (200) of a call-up system for a facility (100) comprising a plurality of calling-up locations (104-112), the transmitter (200) comprising:
- at least two keys (206a-d) of a first type, each key of the first type (206a-d) corresponding to one of the said locations (104-112),
- at least two keys (208a-c) of a second type, each key of the second type (208a-c) corresponding to a particular type of call-up, and
- a transmission module arranged to transmit a signal representative of the key of the first type (206a-d) which is actuated and the key of the second type (208a-c) which is actuated.

2. Call-up system for a facility (100) comprising a plurality of calling-up locations (104-112), the call-up system comprising:
- a transmitter (200) having:
- at least two keys (206a-d) of a first type, each key of the first type (206a-d) corresponding to one of the said locations (104-112),
- at least two keys (208a-c) of a second type, each key of the second type (208a-c) corresponding to a particular type of call-up, and
- a transmission module arranged to transmit a signal representative of the key of the first type (206a-d) which is actuated and the key of the second type (208a-c) which is actuated, and
- a receiver (300) having:
- at least two indicators (306a-d) of a first type, each indicator of the first type (306a-d) corresponding to one of the said locations (104-112),
- at least two indicators (308a-c) of a second type, each indicator of the second type (308a-c) corresponding to one of the said types of call-up, and
- a reception module arranged to receive the said representative signal and to activate that indicator of the first type (306a-d) which corresponds to the key of the first type (206a-d) which is actuated and to activate that indicator of the second type (308a-c) which corresponds to the key of the second type (208a-c) which is actuated.

3. Call-up system according to claim 2, **characterised in that** the transmitter (200) and the receiver (300) form a single device.

4. Call-up system according to claim 3, **characterised in that** each key of the first type (206a-d) forms an indicator of the first type (306a-d) and **in that** each key of the second type (208a-c) forms an indicator of the second type (308a-c).

5. Facility (100) comprising a plurality of calling-up locations (104-112) and a call-up system according to one of claims 2 to 4.
